# FASCICULE DE BREVET EUROPEEN

(11) **EP 0 020 262 B1**
(45) Date de publication et mention de la délivrance du brevet: **15.02.1984**
(21) Numéro de dépôt: 80400744.1
(22) Date de dépôt: 28.05.1980
(51) Int. Cl.: H01J 23/033

(54) **Ensemble collecteur isolé pour tubes de puissance et tube comportant un tel collecteur**
Isolierte Kollektoreinheit für Leistungsröhren und Röhre mit einem solchen Kollektor
Isolated-collector assembly for power tubes and tube comprising such a collector

(30) Priorité: 31.05.1979 FR 7913983
(43) Date de publication de la demande: 10.12.1980
(73) Titulaire: THOMSON-CSF, 75008 Paris (FR)
(72) Inventeur: Delory, Bernard, F-75360 Paris Cedex 08 (FR); Euloge, Gérard, F-75360 Paris Cedex 08 (FR); Fleury, Georges, F-75360 Paris Cedex 08 (FR)
(74) Mandataire: Ruellan-Lemonnier, Brigitte

## Description

L'invention a pour objet un ensemble collecteur isolé et un tube équipé d'un tel collecteur. Pour augmenter le rendement des tubes électroniques et particulièrement des tubes à ondes progressives, les électrons sont recueillis en fin de parcours par une électrode, le collecteur porté à un potentiel compris entre celui de la cathode et la masse (potentiel de l'anode).

Pour les tubes de grande puissance cette électrode dissipe plusieurs kilowatts. Son refroidissement pose de délicats problèmes. En effet, quel que soit le système de refroidissement, il y a intérêt à ce que le fluide de refroidissement ne soit en contact qu'avec des matériaux au potentiel de la masse. Ceci est particulièrement le cas quand le tube est refroidi par conduction.

Quand la puissance dissipée atteint plusieurs kilowatts, il y a intérêt à ce que le collecteur soit massif et ait la forme d'un cône creusé dans un cylindre métallique, pour répartir au mieux la température dans le collecteur. Dans ce cas, il est difficile de braser la masse de cuivre à l'intérieur d'un cylindre isolant, ceci à cause des différences de coefficient de dilatation thermique entre le métal et l'isolant, en général le cuivre et une céramique.

L'invention a pour objet un collecteur isolé pour tube de puissance qui permet de résoudre ce problème.

Le brevet us. 3.666.9.80 décrit un ensemble collecteur d'électrons isolé pour tube électronique de type comportant un manchon réalisé en céramique et un collecteur.

Le collecteur est muni à sa surface d'ailettes métalliques souples de forme allongée, obtenues en usinant, dans la masse du collecteur et le long de génératrices du cylindre formant sa surface extérieure, des rainures équidistantes.

Le collecteur isolé selon l'invention est du type comportant un manchon isolant et des moyens d'assemblage entre le manchon isolant et la pièce métallique constituant l'électrode collectrice.

Il se caractérise essentiellement en ce que sur la surface extérieure de la pièce collectrice sont disposées des pièces de métal souples de forme allongée, et pouvant supporter des efforts de flexion et de compression.

L'invention sera mieux comprise au moyen de la description suivante en se référant aux dessins annexés parmi lesquels:
La figure 1 est une vue en coupe longitudinale d'un exemple de réalisation de collecteur selon l'invention.
La figure 2 montre en perspective le collecteur avant montage de la céramique.
La figure 3 est une vue en coupe transversale de l'exemple de la figure 1.
Les figures 4 et 5 montrent les effets de la dilatation sur le dispositif de la figure 1.
La figure 6 montre en coupe un exemple de répartition des éléments de couplage.

Sur les figures 1 et 3, on voit le collecteur 1, en cuivre massif par exemple, recevant les électrons d'un faisceau engendré par un ensemble non représenté. Ces électrons font impact sur les diverses parties de la surface intérieure du collecteur qui a une forme de tronc de cône de révolution.

Ce collecteur peut être relié à un potentiel fixe par une connexion 2. La surface extérieure de collecteur porte des pièces élastiques en forme d'ailettes dont on verra plus loin un exemple de réalisation. Ces ailettes sont brasées surn un tube de cuivre mince 4 coaxial avec le tube.

Ce cylindre mince 4 est lui-même brasé à l'intérieur d'un tube 5 de matériau isolant, tel que la céramique, entourant l'ensemble et a assurant son isolement. Le tube de céramique 5 est lui-même entouré d'un tube 6 assurant le refroidissement.

Ce dernier cylindre supporte une pièce isolante 7 qui supporte la gamme de connexion 8, à travers laquelle passe la connexion 2.

Sur la figure 2, on voit clairement en perspective, le collecteur 2 muni de ses ailettes 30 et 31. Celles-ci résultent de la formation de rainures le long de sections droites successives et de génératrices du cylindre.

Dans le cas d'un collecteur de diamètre 40 mm, ces rainures se reproduisent avec un pas de l'ordre de 2 mm dans les deux directions. L'ensemble forme les ailettes inclinées d'un angle de l'ordre de 45° sur l'axe, dans une direction pour les ailettes 30 et dans l'autre pour les ailettes 31. Les rainures ont une profondeur de 3 mm et une largeur et 0,5 mm par exemple..

Les figures 4 et 5 montrent en couple longitudinale et en coupe transversale, comment se déforment les ailettes quand la température du collecteur varie de façon notable, c'est-à-dire par exemple, quand on le laisse se refroidir après fonctionnement, ou encore au moment du brasage et après refroidissement.

Au cours du refroidissement le coefficient de dilatation du cuivre étant plus fort que celui de la céramique, il se contracte plus vite, et l'on voit en pointillés que les ailettes pivotent dans le plan de section droite, de même que dans le plan transversal.

Figure 6, on a, comme représenté figure 2, des ailettes 30 et 31 présentant des inclinaisons différentes, une section droite centrale délimitant la frontière entre la zone des ailettes 30 et 31.

Le cylindre intérieur 4 de cuivre présente l'avantage de répartir la chaleur plus uniformément d'une part; d'autre part, le brasage du collecteur rainuré est plus délicat que le brasage d'un cylindre lisse.

Lors du refroidissement, l'ensemble ne restant pas parfaitement isotherme, les efforts dus aux différences de dilatation sont plus grands aux endroits les plus froids; le cylindre de cuivre répartit alors les contraintes grâce à sa bonne malléabilité.

Le sous-ensemble peut, par exemple, être réalisé comme suit:
Le cylindre de cuivre 1 ayant la forme intérieure du collecteur avec ses rainures inclinées d'un angle voisin de 45°, est préalablement brasé à l'aide d'une brasure à haut point de fusion, vers 900°C, par exemple, à l'intérieur du cylindre de cuivre 4. Ensuite l'ensemble est brasé, avec de la brasure eutectique argent-cuivre fondant à 780°C, à la céramique 5 préalablement métallisée, en même temps, par exemple, que le cylindre extérieur de cuivre mince 4.

Généralement, le corps du collecteur est en cuivre, car ce métal possède à la fois une conductivité thermique élevée et un point de fusion assez haut. Néanmoins, pour certaines applications, pour des tubes opérant en régime d'impulsions, il peut être avantageux de réaliser un collectuer entièrement ou en partie avec un métal plus réfractaire, le molybdène par exemple. Dans ce cas, le coefficient de dilatation du collecteur peut être plus faible que celui de l'isolant; la même géométrie pourrait être conservée, à ceci près: l'angle d'inclinaison des rainures serait au départ assez faible, juste ce qu'il faut pour que, lors du refroidissement, ces rainures s'inclinent dans le même sens. De toute façon, sur le collecteur en métal réfractaire, une couronne de cuivre devra être brasée de façon à pouvoir y usiner les rainures.

Dans le cas où, à l'extérieur du cylindre isolant un cylindre massif devrait être brasé à la place du cylindre de cuivre mince, le même procédé pourrait être appliqué; dans ce cas, les rainures seraient très légèrement inclinées au départ, de façon à ce qu'elles s'inclinent dans le même sens lors du refroidissement après brasage.

Il est évident que cette invention s'applique également au cas où le collecteur serait constitué de plusieurs électrodes isolées (collecteur à deux étages ou plus).

D'autre part, si le cuivre s'impose dans la plupart des cas comme matériau malléable, d'autres métaux pourraient éventuellement être utilisés, comme l'aluminium par exemple.

## Revendications

1. Ensemble collecteur d'électrons isolé pour tubes électroniques de grande puissance du type comportant un manchon isolant et des moyens d'assemblage élastiques entre le collecteur et le manchon isolant, ledit collecteur comportant à sa surface des pièces de métal souples de forme allongée et pouvant supporter des efforts longitudinaux et transversaux caractérisé en ce qu'un cylindre creux métallique (4) est brasé sur les pièces souples, ce cylindre étant enfilé dans le manchon isolant.

2. Ensemble selon la revendication 1, caractérisé en ce que les pièces souples sont constituées par des ailettes (30, 31) réparties sur le pourtour du collecteur (1), ces ailettes étant orientées obliquement par rapport aux plans radiaux de l'ensemble d'une part et par rapport aux plans de section droite perpendiculaires d'autre part, l'orientation par rapport aux plans de section droite étant réalisée selon deux inclinaisons différentes.

3. Ensemble selon la revendication 2, caractérisé en ce que l'inclinaison des ailettes par rapport à l'axe est inférieure ou égale à 45°.

4. Ensemble selon l'une quelconque des revendications 1 à 3, caractérisé en ce que le manchon isolant (5) est enfilé dans un cylindre creux métallique (6) assurant le rayonnement de la chaleur.

5. Tube électronique comprenant un ensemble collecteur suivant l'une des revendications 1, 2, 3 ou 4.

## Patentansprüche

1. Isolierte Elektronenkollektor-Baugruppe für Hochleistungselektronenröhren, vom Typ mit einer Isolierhülse und elastischen Montagemitteln zwischen dem Kollektor und der Isolierhülse, wobei der Kollektor auf seiner Oberfläche nachgiebige Metallteile gestreckter Form umfaßt, die längsgerichtete und transversale Beanspruchungen aushalten können, dadurch gekennzeichnet, daß ein metallischer Hohlzylinder (4) durch Hartlötung an den nachgiebigen Teilen befestigt ist und dieser Zylinder in die Isolierhülse eingeschoben ist.

2. Baugruppe nach Anspruch 1, dadurch gekennzeichnet, daß die nachgiebigen Teile durch Flügel (30, 31) begildet sind, die über den Umfang des Kollektors (1) verteilt sind, wobei diese Flügel schräg in bezug auf die Radialebenen der Baugruppe sowie in bezug auf die senkrechten Schnittebenen angeordnet sind, wobei die Orientierung in bezug auf die senkrechten Schnittebenen mit zwei verschiedenen Neigungen ausgeführt ist.

3. Baugruppe nach Anspruch 2, dadurch gekennzeichnet, daß die Neigung der Flügel in bezug auf die Achse kleiner als oder gleich 45° ist.

4. Baugruppe nach einem der Ansprüche 1 bis 3, dadurch gekennzeichnet, daß die Isolierhülse (5) in einen metallischen Hohlzylinder (6) eingeschoben ist, welcher die Wärmeabstrahlung gewährleistet.

5. Elektronenröhre mit einer Kollektorbaugruppe nach einem der Ansprüche 1, 2, 3 oder 4.

## Claims

1. Insulated electron collector assembly for high-power electron tubes, of the type having an insulating sleeve and resilient mounting means between the collector and the insulating sleeve, the collector comprising at its surface flexible metal parts of elongated form able to withstand longitudinal and transverse stresses, characterized in that a hollow metal cylinder (4) is brazed onto the flexible parts, said cylinder being inserted into the insulating sleeve.

2. Assembly according to claim 1, characterized in that the flexible parts are formed by fins (30, 31) distributed on the periphery of the collector (1), said fins being orientated obliquely with respect to the radial planes of the assembly on the one hand and with respect to the perpendicular section planes on the other hand, the orientation with respect to the perpendicular section planes being effected along two different inclinations.

3. Assembly according to claim 2, characterized in that the inclination of the fins with respect to the axis is less or equal to 45°.

4. Assembly according to any one of claims 1 to 3, characterized in that the insulating sleeve (5) is inserted into a hollow metal cylinder (6) ensuring the radiation of the heat.

5. Electron tube comprising a collector assembly according to one of claims 1, 2, 3 or 4.
